# EUROPÄISCHE PATENTSCHRIFT

(11) **EP 0 337 927 B1**
(45) Veröffentlichungstag und Bekanntmachung des Hinweises auf die Patenterteilung: **08.03.1995**
(21) Anmeldenummer: 89730080.2
(22) Anmeldetag: 22.03.1989
(51) Int. Cl.: H01H 19/10

(54) **Bereichsumschalter, insbesondere für ein elektronisches Zeitrelais**
Ranging switch, in particular for an electronic timing relay
Commutateur de gamme, en particulier pour un relais temporisé

(30) Priorität: 15.04.1988 DE 3813115
(43) Veröffentlichungstag der Anmeldung: 18.10.1989
(73) Patentinhaber: SCHLEICHER GMBH & CO. RELAIS-WERKE KG, D-13597 Berlin (DE)
(72) Erfinder: Friedrich, Karl-Dieter, D-1000 Berlin 27 (DE); Metzner, Gerd-L., D-1000 Berlin 41 (DE); Maik, Waldemar, D-1000 Berlin 27 (DE)
(74) Vertreter: Butenschön, Antje, Dr.

(56) Entgegenhaltungen:
- DE-U- 8 805 203
- FR-A- 2 437 078
- GB-A- 2 130 796
- US-A- 4 082 925

## Beschreibung

Die Erfindung betrifft einen Bereichsumschalter, insbesondere für ein elektronisches Zeitrelais.

Bei elektronischen Zeitrelais sind im Deckel des Gehäuses des Zeitrelais aufgenommene Bereichsumschalter vorgesehen, mit denen beispielsweise unterschiedliche Zeitbereiche und unterschiedliche Funktionsbereiche eingestellt werden können. Diese Bereichsumschalter weisen ein von außen her betätigbares Einstellelement auf, das Bestandteil eines Schalters ist. Der Schalter gibt eine gewünschte Anzahl von Schaltstellungen vor, die unterschiedliche Zeitbereiche und Funktionen zur Verfügung stellen. Eine derartiger Schalter ist in der für den heutigen Stand der Technik geforderten Miniaturisierung relativ teuer, so daß die Herstellungskosten eines Zeitrelais ebenfalls höher sind.

Die GB-A-2 130 796 beschreibt einen Bandwahlschalter, der eine an ein Gehäuseteil angeformte Hülse aufweist. Die Hülse ist mit drei Längsschlitzen versehen, so daß sich drei Hülsensegmente ergeben, die in ihrer Innenfläche Nuten tragen. Zwei der Segmente liegen jeweils an einer Gehäusefläche an. Innerhalb der geschlitzten Hülse ist ein Rotor drehbar angeordnet, der in die Nuten einrastbare Rastzähne aufweist. Wenn sich der Rotor zwischen den Raststellungen befindet, wird das nicht an den Gehäuseflächen anliegende Hülsensegment axial radial nach außen ausgelenkt, wodurch der Rotor von einer Raststellung in die andere bewegt werden kann. Allerdings kann die Drehung des Rotors nur über einen kleinen Winkelbereich, etwa 90°, durchgeführt werden, da die Rastnasen bzw. Anschläge dann gegen die zwei anderen Segmente stoßen und die Gehäuseflächen eine Auslenkung verhindern.

Der Erfindung liegt die Aufgabe zugrunde, einen Bereichsumschalter, insbesondere für elektronische Zeitrelais gemäß dem Oberbegriff des Hauptanspruchs zu schaffen, der einen einfachen Aufbau aufweist und schnell zu montieren ist und kostengünstiger ist als ein Bereichsumschalter nach dem Stand der Technik.

Diese Aufgabe wird erfindungsgemäß durch die Merkmale des Hauptanspruchs gelöst.

Dadurch, daß das Einstellelement als durchgehender Raststift ausgebildet ist, der direkt mit einem Schaltelement in formschlüssigem Eingriff steht, und das in dem Deckel eine Hülse mit in ihrer inneren Umfangsfläche vorgesehenen Rastvertiefungen angesetzt ist, die in Zusammenspiel mit dem Raststift Raststellungen für das Schaltelement vorgibt, kann der Schalter, der im Stand der Technik verwendet werden muß, weggelassen werden, wodurch der Aufbau verkleinert und die Montage vereinfacht wird und Herstellungskosten gesenkt werden können.

Durch die in den Unteransprüchen vorgegebenen Maßnahmen sind vorteilhafte Weiterbildungen und Verbesserungen möglich.

Dadurch, daß das Schaltelement ein Potentiometer ist, wird ein sehr kostengünstiges Schaltelement verwendet, das in großer Stückzahl hergestellt wird, wobei zusätzlich, durch die Raststellungen vorgegeben, digitale Spannungswerte für die weitere Verarbeitung zur Verfügung gestellt werden können.

Eine gute Verformbarkeit der Hülse wird dadurch gewährleistet, daß der Raststift über einen Teil seiner Länge vor dem Rastbereich einen Durchmesser aufweist, der kleiner ist als der Innendurchmesser der Hülse.

Durch Vorsehen einer Vertiefung, die sich über die gesamte Länge der Hülse erstreckt, während die übrigen Vertiefungen für die Raststellungen von der Deckeloberfläche aus gesehen tiefer beginnen, wird eine Montagehilfe für das Schaltelement gegeben, da der Stift nur in einer speziellen Stellung mit dem Schaltelement in Eingriff tritt und somit eine Justierung der Stellung des Schaltelementes vorgenommen werden kann. Durch die Absätze bzw. Hinterschneidungen in der inneren Umfangsfläche des Durchgangsloches am Ende der Vertiefungen ist der Raststift unverlierbar in der Hülse angeordnet.

Ein Ausführungsbeispiel der Erfindung ist in der Zeichnung dargestellt und wird in der nachfolgenden Beschreibung näher erläutert. Es zeigen:
- Fig. 1: eine Aufsicht auf das Innere eines Gehäusedeckels für ein elektronisches Zeitrelais,
- Fig. 2: zwei seitliche Ansichten des Raststiftes,
- Fig. 3: eine Aufsicht auf die Hülse mit einem im Schnitt dargestellten Raststift in Raststellung,und
- Fig. 4: einen Querschnitt durch den Raststift im Rastbereich des Stiftes.

Der in Fig. 1 dargestellte Deckel 1 eines Gehäuses für ein elektronisches Zeitrelais ist an sich bekannt und braucht daher nicht näher beschrieben zu werden. Im Unterschied zum Stand der Technik sind im Inneren des Deckels 1 Buchsen oder Hülsen 2,3 angeformt, die zur Aufnahme von in Fig. 2 näher dargestellten Raststiften 4 dienen. Wie aus Fig. 3 zu erkennen ist, sind in der inneren Umfangsfläche der Hülse 2, 3 Einschnitte oder Vertiefungen 5 vorgesehen, die im Querschnitt jeweils einen Teilkreis beschreiben. Es sind acht dieser Vertiefungen 5 in dem Umfang vorgegeben, wodurch acht Raststellungen definiert sind. Zusätzlich ist eine weitere Vertiefung 6 angeordnet, die, wie später beschrieben wird, als Montagehilfe für den Stift 4 bzw. zur Justierung der Stellung eines mit dem Raststift im formschlüssigen Eingriff stehenden Schaltelement dient. Diese Vertiefung 6 erstreckt sich über die gesamte Länge der Hülse 2, 3, während die Rastvertiefungen 5 sich nur im zum Inneren des Relais gewandten Endbereich der Hülse 2,3 befinden. Die Rastvertiefungen 5 enden somit an einem Ansatz oder einer Hinterschneidung 7.

Der Raststift 4 gemäß Fig. 2 ist einstückig ausgebildet und hat mehrere Funktionen und dient als von außen betätigbares Einstellelement, als Rastelement und als Übertragungselement der von außen durchgeführten Einstellbewegung auf ein Schaltelement. Das Schaltelement ist im vorliegenden Ausführungsbeispiel ein Potentiometer, das sich auf einer Leiterplatte befindet und derart angeordnet ist, daß seine Stellvorrichtung, im vorliegenden Ausführungsbeispiel ist dies eine Ausnehmung oder Vertiefung, der Hülse 2 bzw. 3 gegenüberliegt. Der Raststift 4 weist einen Einstellbereich 8, einen Rastbereich 9 und einen Eingreifbereich 10 auf. Der Einstellbereich 8 besteht aus einem Flansch 11, in dem ein Schlitz 12 zur Aufnahme der Schneide eines Schraubendrehers angeordnet ist. An den Flansch 11 schließt sich ein stiftförmiger Bereich 13 an, der in etwa einen Durchmesser entsprechend dem inneren Durchmesser der Hülse 2,3 aufweist. Zwischen stiftförmigem Bereich 13 und Rastbereich 9 ist der Stift 4 zur Verbesserung der Verformbarkeit der Hülse 2,3 mit einem Teilstück 21 verringerten Durchmessers versehen, der in den Rastbereich 9 übergeht, wobei dieser Rastbereich 9 näher in Fig. 4 dargestellt ist. An den Rastbereich 9 ist ein weiterer stiftförmiger Verlängerungsbereich 14 angeformt, der in den als Schneide 15 ausgebildeten Eingreifbereich 10 übergeht.

Diese Schneide 15 greift in das nicht dargestellte Potentiometer ein und über den Stift 4 läßt sich somit der Widerstand des Potentiometers verändern, wobei aufgrund der Raststellungen des Raststiftes 4 feste digitale Widerstandswerte vorgegeben sind, über die unterschiedliche feste Spannungswerte abgeleitet werden können.

In Fig. 4 ist der Rastbereich 9 des Raststiftes dargestellt, der einen Rastvorsprung 16 aufweist. Selbstverständlich ist es auch möglich, daß mehrere Rastvorsprünge vorgesehen sind. Der Stift 4 hat im Rastbereich 9 einen rhombusförmigen Querschnitt, wobei die den Rastvorsprung 16 bildende Ecke ebenso wie die dem Rastvorsprung 16 gegenüberliegende Ecke, die den Abstützbereich 17 bildet, abgerundet sind. Dabei ist der Radius des Rastvorsprunges 16 kleiner als der des Abstützbereiches 17 und ist an den Radius der teilkreisförmigen Vertiefungen 5 der Hülse 2, 3 angepaßt. Die Maße des Rastbereiches 9 sind derart gewählt, daß die Länge zwischen Mittelpunkt des Raststiftes und äußerer Umfang des Rastvorsprunges 16 größer ist als die Länge 18 zwischen Mittelpunkt des Raststiftes 4 zu äußeren Umfangsfläche des Abstützbereiches 17. Diese Länge 18 entspricht dem Innenradius der Durchgangsbohrung der Hülse 2,3. Der Durchmesser des Teilstückes 21, das vor dem Rastbereich liegt, entspricht beispielsweise der Länge zwischen den zwei spitzen Ecken des rhombusförmigen Querschnitts. Vorzugsweise beträgt der Winkel 19 am Rastvorsprung 16 36° und der Winkel 20 30°. Diese Angabe sind für das beschriebene Ausführungsbeispiel gewählt, selbstverständlich sind andere Formen des Rastbereichs 9 des Raststiftes 4 möglich.

Die Funktionsweise des beschriebenen Bereichsumschalters ist wie folgt:

Beim Zusammenbau des Bereichsumschalters wird der Stift 4 mit seinem Rastvorsprung 16 in die durchgehende Vertiefung 6 eingesetzt. In dieser Stellung greift die Schneide 15 des Raststiftes in eine entsprechende Ausnehmung im Potentiometer ein, wobei diese Stellung die Null-Stellung des Potentiometers bildet. Nach Einsetzen des Raststiftes kann dieser über den Schlitz 12 verdreht werden, wobei sich die Hülse 2,3 aufgrund der Elastizität ihres Materials - die Hülse 2, 3 besteht aus Kunststoff - und des Teilstücks 21 verringerten Durchmessers immer dann elastisch verformt, wenn sich der Rastvorsprung 16 zwischen den durch die Vertiefungen 5 vorgegebenen Raststellungen befindet. In diesem Zustand ist nämlich die Länge des Raststiftes 4 zwischen Rastvorsprung 16 und Abstützbereich 17 größer als der Durchmesser der Hülse 2, 3. Aufgrund dieser Abmessungen wird der Raststift in die Raststellungen gedrückt und dort gehalten, wobei in der Raststellung die Hülse nicht verformt wird. In Fig. 3 ist eine derartige Raststellung dargestellt und es ist zu erkennen, daß der Abstützbereich 17 rechts und links von einer Vertiefung sich an dem inneren Umfang der Hülse 2, 3 abstützt.

Auf der Oberseite des Deckels 1 sind um die Hülsen 2, 3 herum Markierungen angebracht, die beispielsweise die den Raststellungen entsprechenden unterschiedlichen Zeitbereichen oder unterschiedlichen Funktionen entsprechen. Eine entsprechende Markierung ist auf der Oberfläche des Flansches 11 des Raststiftes 4 vorgesehen, wobei diese Markierung durch eine Aussparung in dem Flansch 11 gebildet sein kann.

Um ein Überdrehen des Raststiftes 4 in der Hülse 2, 3 zu vermeiden, kann ein Anschlag vorgesehen sein, der beispielsweise in dem stiftförmigen Bereich 13 durch eine Einschnürung unter Bildung einer Nase hergestellt werden kann. Die Nase tritt dann mit einem Vorsprung in Eingriff, der am Innenumfang der Hülse angeordnet ist.

In dem oben beschriebenen Ausführungsbeispiel ist das Schaltelement ein Potentiometer.

Um lediglich eine Einschaltinformation "ja, nein" zu bekommen und keine unterschiedlichen Widerstandswerte bzw. Spannungswerte, können beispielsweise auf einer Leiterplatte gedruckte Kontaktflächen vorgesehen werden, die über einen Schleifer überbrückbar sind. Dabei steht der Schleifer zum Beispiel über eine mit ihm verbundene Achse, die in die Leiterplatte einsetzbar ist, in fester Zuordnung zu den Kontaktflächen, wobei das andere Ende der Achse mit dem Raststift in formschlüssiger Verbindung steht.

In der Fig. 2 ist der Raststift 4 mit einer Schneide 15 als Eingriffselement 10 versehen. Selbstverständlich kann er auch in seinem Ende eine Vertiefung aufweisen, in die dann ein entsprechendes Eingriffselement am Schaltelement, d.h. am Potentiometer oder an dem Schleifer eingreift.

## Patentansprüche

1. Bereichsumschalter, insbesondere für ein elektronisches Zeitrelais, mit einem in einem Durchgangsloch im Deckel eines Gehäuses aufgenommenen als Raststift ausgebildeten Einstellelement, das mit einem Schaltelement zum Einstellen der unterschiedlichen Bereiche zu dessen Betätigung in formschlüssigem Eingriff steht, wobei in dem Deckel (1) mindestens eine in ihrem Umfang geschlossene Hülse (2,3) mit in ihrer inneren Umfangsfläche sich über einen Teil ihrer Länge erstreckenden Vertiefungen (5) für mehrere die Bereiche vorgebenden Raststellungen angesetzt ist und der Querschnitt des Raststiftes in dem in der Höhe der Vertiefungen liegenden Rastbereich (9) derart ausgebildet ist, daß die Hülse (2,3) sich elastisch verformt, wenn der Raststift (4) zwischen den Raststellungen steht und in den Raststellungen keine Verformung auftritt.

2. Bereichsumschalter nach Anspruch 1, dadurch gekennzeichnet, daß das Schaltelement ein Potentiometer ist, das entsprechend den unterschiedlichen Raststellungen unterschiedliche Spannungswerte für die unterschiedlichen Bereiche vorgibt.

3. Bereichsumschalter nach Anspruch 1, dadurch gekennzeichnet, daß das Schaltelement ein Schleifer ist, der mit entsprechend den Raststellungen angeordneten diskreten Kontaktflecken in Eingriff tritt.

4. Bereichsumschalter nach Anspruch 1 oder 2, dadurch gekennzeichnet, daß der Raststift (4) eine Schneide für den formschlüssigen Eingriff aufweist.

5. Bereichsumschalter nach Anspruch 1 oder 3, dadurch gekennzeichnet, daß der Raststift (4) eine Vertiefung für den formschlüssigen Eingriff aufweist.

6. Bereichsumschalter nach einem der Ansprüche 1 bis 5, dadurch gekennzeichnet, daß der Raststift (4) auf seiner Umfangsfläche mindestens einen Rastvorsprung (16) aufweist und daß die Länge zwischen Mittelachse des Raststiftes (4) und Umfangsfläche des Rastvorsprunges (16) größer als der Radius des Durchgangsloches der Hülse (2,3) ist.

7. Bereichsumschalter nach einem der Ansprüche 1 bis 6, dadurch gekennzeichnet, daß der Durchmesser des Raststiftes in seinem vom Deckel aus gesehen vor dem Rastbereich liegenden Teil zur besseren Verformbarkeit der Hülse (2,3) einen kleineren Durchmesser als der Durchmesser der Hülse aufweist.

8. Bereichsumschalter nach einem der Ansprüche 1 bis 7, dadurch gekennzeichnet, daß die Vertiefungen (5) in ihrem Querschnitt teilkreisförmig ausgebildet sind und der Rastvorsprung (16) einen in etwa daran angepaßten Radius aufweist.

9. Bereichsumschalter nach einem der Ansprüche 1 bis 8, dadurch gekennzeichnet, daß der Querschnitt des Raststiftes (4) im Rastbereich (9) rhombusförmig ausgebildet ist, wobei zumindest im Bereich des Rastvorsprunges und dem diesen entgegengesetzten Bereich (17) die Ecken abgerundet sind und die Rundung des dem Rastvorsprung (16) entgegengesetzten Bereich (17) derart gewählt ist, daß er nicht in die Vertiefung (5) eingreift und seitlich von der Vertiefung (5) an der Umfangsfläche des Durchgangsloches anliegt.

10. Bereichsumschalter nach einem der Ansprüche 1 bis 9, dadurch gekennzeichnet, daß eine Vertiefung (6) sich über die gesamte Länge der Hülse (2,3) erstreckt, die zur Justierung der Stellung des Einstellelementes dient und daß die übrigen Vertiefungen (5) für die Raststellungen von der Deckeloberfläche aus gesehen tiefer beginnen.

11. Bereichsumschalter nach einem der Ansprüche 1 bis 10, dadurch gekennzeichnet, daß der Raststift (4) im eingesetzten Zustand bündig mit der Oberfläche des Deckels (1) abschließt.

12. Bereichsumschalter nach Anspruch 11, dadurch gekennzeichnet, daß das im Deckel eingesetzten Ende des Raststiftes (4) eine erste Aussparung für den Eingriff eines Werkzeuges vorgesehen ist.

13. Bereichsumschalter nach einem der Ansrpüche 1 bis 12, dadurch gekennzeichnet, daß das im Deckel (1) eingesetzten Ende des Raststiftes (4) eine zweite Aussparung als Zeiger vorgesehen ist.

## Claims

1. A range switch, in particular for an electronic time relay, comprising a setting element, which has the shape of a detent pin and is accommodated in a passage in the cover of a housing and which positively engages a switch element for the purpose of setting different ranges to allow its operation, and that in the cover (1) is seated at least one peripherally closed sleeve (2, 3) comprising recesses (5), which extend in its inner peripheral surface over a portion of its length, for a plurality of range-setting detent positions, and the cross-section of the detent pin in the detent area (9) positioned at the level of the recesses is structured in such a manner that the sleeve (2, 3) elastically deforms itself when the detent pin (4) is in-between detent positions and no deformation occurs in the detent positions.

2. A range switch according to claim 1, **characterized in that** the switch element is a potentiometer which offers different voltage values for different ranges according to the different detent positions.

3. A range switch according to claim 1, **characterized in that** the switch element is a slide which engages discrete contact points which are arranged to correspond with the detent positions.

4. A range switch according to claim 1 or 2, **characterized in that** the detent pin (4) comprises a cutting edge for positive engagement.

5. A range switch according to claim 1 or 3, **characterized in that** the detent pin (4) comprises a recess for positive engagement.

6. A range switch according to one of claims 1 to 5, **characterized in that** the detent pin (4) comprises on its peripheral surface at least one detent protrusion (16), and that the length between middle axis of the detent pin (4) and peripheral surface of the detent protrusion (16) is greater than the radius of the passage in the sleeve (2, 3).

7. A range switch according to one of claims 1 to 6, **characterized in that** the diameter of the detent pin has in its portion in front of the detent area, as seen from the cover, a diameter which is smaller than that of the sleeve in order to facilitate improved deformability of the sleeve (2, 3).

8. A range switch according to one of claims 1 to 7, **characterized in that** the recesses (5) are cross-sectionally spherical, and the radius of the detent protrusion (16) virtually matches the latter.

9. A range switch according to one of claims 1 to 8, **characterized in that** the cross-section of the detent pin (4) in its detent area (9) is rhombic, and that the corners are rounded off at least in the area of the detent protrusion and its opposite area (17), and that the curvature of the area (17) opposite the detent protrusion (16) is chosen so that it does not engage the recess (5) and abuts the peripheral surface of the passage laterally from the recess (5).

10. A range switch according to one of claims 1 to 9, **characterized in that** a recess (6) extends over the entire length of the sleeve (2, 3), which serves to calibrate the position of the setting element, and that the remaining recesses (5) for the detent positions start from a lower point as seen from the cover surface.

11. A range switch according to one of claims 1 to 10, **characterized in that** the detent pin (4) in its inserted state positively seals against the surface of the cover (1).

12. Range switch according to claim 11, **characterised in that** the end of the detent pin (4) inserted in the cover is provided with a first profiling for engagement of a tool.

13. Range switch according to any of claims 1 to 12 **characterised in that** the end of the detent pin (4) inserted in the cover (1) is provided with a second profiling acting as a pointer.

## Revendications

1. Commutateur de gamme, en particulier pour un relais électronique temporisé, avec un élément de réglage conformé en ergot d'encliquetage logé dans un trou traversant dans le couvercle d'un boîtier, lequel élément est en prise à engagement positif avec un élément de commutation destiné au réglage des différentes gammes pour son actionnement, au moins une douille (2,3) fermée sur son pourtour étant introduite dans le couvercle (1) avec des renfoncements (5) s'étendant sur une partie de sa longueur dans sa surface de pourtour intérieure pour plusieurs positions d'encliquetage déterminant les gammes et la section de l'ergot d'encliquetage dans la zone d'encliquetage (9) située à la hauteur des renfoncements étant conformée de telle manière que la douille (2,3) se déforme élastiquement lorsque l'ergot d'encliquetage (4) se trouve entre les positions d'encliquetage et aucune déformation ne se produit dans les positions d'encliquetage.

2. Commutateur de gamme selon la revendication 1, caractérisé en ce que l'élément de commutation est un potentiomètre, qui impose différentes valeurs de tension correspondant aux différentes positions d'encliquetage pour les différentes gammes.

3. Commutateur de gamme selon la revendication 1, caractérisé en ce que l'élément de commutation est un curseur qui se met en prise avec des zones de contact discrètes disposées en correspondance avec les positions d'encliquetage.

4. Commutateur de gamme selon la revendication 1 ou 2, caractérisé en ce que l'ergot d'encliquetage (4) présente une saillie pour son engagement positif.

5. Commutateur de gamme selon la revendication 1 ou 3, caractérisé en ce que l'ergot d'encliquetage (4) présente un renfoncement pourscnengagement positif.

6. Commutateur de gamme selon l'une des revendications 1 à 5, caractérisé en ce que l'ergot d'encliquetage (4) présente sur sa surface de pourtour au moins une saillie d'encliquetage (16) et en ce que la longueur entre l'axe médian de l'ergot d'encliquetage (4) et la surface de pourtour de la saillie d'encliquetage (16) est plus grande que le rayon du trou traversant de la douille (2,3).

7. Commutateur de gamme selon l'une des revendications 1 à 6, caractérisé en ce que le diamètre de l'ergot d'encliquetage dans sa partie située devant la zone d'encliquetage en regardant depuis le couvercle présente, pour une meilleure déformabilité de la douille (2,3) un diamètre plus petit que le diamètre de la douille.

8. Commutateur de gamme selon l'une des revendications 1 à 7, caractérisé en ce que les renfoncements (5) sont conformés en forme d'arc de cercle dans leur section et la saillie d'encliquetage (16) présente un rayon qui y est en gros adapté.

9. Commutateur de gamme selon l'une des revendications 1 à 8, caractérisé en ce que la section de l'ergot d'encliquetage (4) dans la zone d'encliquetage (9) a la forme d'un rhombe,dont les angles sont arrondis au moins au niveau de la saillie d'encliquetage et dans la zone (17) opposée à celle-ci, l'arrondi de la zone (17) opposée à la saillie d'encliquetage (16) étant choisi tel qu'il ne s'engage pas dans le renfoncement (5) et repose à côté du renfoncement (5) sur la surface de pourtour du trou traversant.

10. Commutateur de gamme selon l'une des revendications 1 à 9, caractérisé en ce qu'un renfoncement (6) s'étend sur toute la longueur de la douille (2,3), lequel sert à l'ajustement de la position de l'élément de réglage, et en ce que les autres renfoncements (5) pour les positions d'encliquetage commencent plus en profondeur en regardant depuis la surface du couvercle.

11. Commutateur de gamme selon l'une des revendications 1 à 10, caractérisé en ce que l'ergot d'encliquetage (4), une fois mis en place, est jointif avec la surface du couvercle (1).

12. Commutateur de gamme selon la revendication 11, caractérisé en ce que l'extrémité introduite dans le couvercle de l'ergot d'encliquetage (4) présente un premier évidement pour mettre en prise un outil.

13. Commutateur de gamme selon l'une des revendications 1 à 12, caractérisé en ce que l'extrémité introduite dans le couvercle de l'ergot d'encliquetage (4) présente un deuxième évidement comme indicateur.
